# FASCICULE DE BREVET EUROPEEN

(11) **EP 4 344 897 B1**
(45) Date de publication et mention de la délivrance du brevet: **03.06.2026**
(21) Numéro de dépôt: 23186957.9
(22) Date de dépôt: 21.07.2023
(51) Int. Cl.: B42D 25/346, B42D 25/435, B41M 3/14, B41M 5/26, B42D 25/41, B42D 25/351

(54) **DOCUMENT DE SÉCURITÉ ET PROCÉDÉ DE FABRICATION CORRESPONDANT COMPORTANT UNE COUCHE OPAQUE PERFORÉE AU-DESSUS D'UNE MATRICE DE SOUS-PIXELS COLORÉS.**
SICHERHEITSDOKUMENT UND ENTSPRECHENDES HERSTELLUNGSVERFAHREN MIT EINER PERFORIERTEN LICHTUNDURCHLÄSSIGEN SCHICHT ÜBER EINER MATRIX AUS FARBIGEN SUBPIXELN.
SECURITY DOCUMENT AND CORRESPONDING MANUFACTURING PROCESS INVOLVING A PERFORATED OPAQUE LAYER ABOVE A COLOR SUBPIXEL MATRIX

(30) Priorité: 28.09.2022 FR 2209844
(43) Date de publication de la demande: 03.04.2024
(73) Titulaire: IN Smart Identity France, 92400 Courbevoie (FR)
(72) Inventeur: BERTHE, Benoît, 92400 Courbevoie (FR)
(74) Mandataire: Santarelli

(56) Documents cités:
- EP-A1- 3 828 000
- WO-A1-2016/030315
- WO-A1-2019/034398
- FR-A1- 2 972 553
- FR-A1- 3 055 112
- JP-A- 2005 219 296
- US-A1- 2005 001 419

## Description

### Domaine Technique

L'invention se rapporte au domaine des documents de sécurité, et en particulier les documents de sécurité sur ou à l'intérieur desquels des images sont observables et à leur procédé de fabrication. L'invention s'applique de manière non exclusive aux documents d'identité physiques, tels qu'un passeport, une carte d'identité, un permis de conduire, un permis de séjour, etc.

### Technique antérieure

Le marché de l'identité requiert aujourd'hui des documents d'identité physiques (dits aussi documents identitaires ou documents de sécurité) de plus en plus sécurisés. Ce marché concerne des documents très diverses, tels que cartes d'identité, passeports, badges d'accès, permis de conduire etc., qui peuvent se présenter sous différents formats (cartes, livrets...). Les documents de sécurité doivent être authentifiables facilement et rapidement. Ils doivent par ailleurs être difficiles à contrefaire (si possible infalsifiables), et ce, face aux dernières techniques de contrefaçon.

Les documents de sécurité présentent généralement des images colorées, par exemple des photographies de visages d'un porteur du document de sécurité.

Des techniques de formation d'image colorés pour documents identitaires sécurisés utilisent des matrices de sous-pixels colorés (par exemple avec des sous-pixels Rouge-Vert-Bleu ou des sous-pixels Cyan-Magenta-Jaune) et des techniques pour noircir une couche qui masquera des portions de sous-pixels pour obtenir des pixels d'une couleur désirée.

Par exemple, il est connu d'utiliser des couches lasérisables, comme décrit dans le document antérieur FR 2 972 553 dans lequel une couche lasérisable surmonte une matrice de sous-pixels colorés.

D'autres exemples de documents de sécurité conventionnels et de procédés de fabrication correspondants sont décrits dans les documents suivants: WO2016/030315-A1, FR3055112-A1, US2005/001419-A1, EP3828000-A1, WO2019/034398-A1 et JP2005219296-A.

Par lasérisable, on entend que l'application d'un faisceau laser sur la couche (généralement appelée la lasérisation) génère des niveaux de gris visibles par carbonisation dans cette couche. A titre indicatif, une couche lasérisable peut être une couche de polycarbonate transparente et peut comporter des additifs sensibles au passage d'un faisceau laser car ce faisceau les fait carboniser. Une telle couche lasérisable sera noircie ou au moins grisée partiellement dans toute son épaisseur selon la puissance du laser puisque les additifs sensibles au passage d'un faisceau laser sont répartis uniformément dans toute l'épaisseur de la couche.

Les techniques de formation d'images couleurs utilisées aujourd'hui comme celles qui utilisent des couches lasérisables, notamment dans des documents identitaires sécurisés, ne permettent pas toujours d'obtenir une qualité de rendu visuel satisfaisante. Des problèmes surviennent notamment lorsque les techniques de formation d'image utilisées sont limitées dans leur capacité à produire certaines couleurs. Autrement dit, le gamut de couleur (variété des couleurs réalisables) des techniques connues de formation d'images couleurs est parfois limité.

Une solution à ce problème a été décrite dans le document FR 3 079 052 qui propose d'implémenter des lentilles en regard de pixels colorés pour focaliser la lumière sur des sous-pixels blancs et améliorer le gamut de couleur. Cette solution a pour inconvénient d'échauffer les documents, ce qui peut produire des déformations. En outre, le grossissement des lentilles n'est pas satisfaisant pour avoir un gamut suffisamment large.

Il existe un besoin pour des documents de sécurité avec des images colorées qui présentent un gamut de couleur moins limité.

### Exposé de l'invention

A cet effet, la présente invention propose un document de sécurité comprenant un empilement de couches comportant une matrice de sous-pixels colorés, une couche opaque d'apparence blanche au-dessus de la matrice de sous-pixels colorés, dans lequel la couche opaque d'apparence blanche comporte des perforations en regard (par exemple au-dessus) de sous-pixels de la matrice de sous-pixels colorés de sorte que lorsque le dispositif est observé par le dessus, une image colorée apparaît, le document comprenant en outre une couche laserisable agencée au-dessus de la couche opaque d'apparence blanche et configurée pour être lasérisée par application d'un faisceau laser à au moins une longueur d'onde de lasérisation, et le document comportant en outre un filtre limitant le passage d'au moins la longueur d'onde de lasérisation, le filtre étant agencé entre la couche lasérisable et la couche opaque d'apparence blanche.

Ainsi, l'invention propose d'utiliser une couche opaque d'apparence blanche qui peut être perforée pour dévoiler des sous-pixels colorés qui étaient masqués par cette couche opaque d'apparence blanche. On peut ainsi former des pixels de l'image avec des sous-pixels colorés et une contribution blanche par la couche opaque blanche, et également des pixels entièrement blancs, ce qui permet d'avoir un gamut de couleur élargi, et en particulier des couleurs plus lumineuses.

L'invention permet également de s'affranchir de l'utilisation de lentilles, dont la fabrication peut échauffer les documents.

On peut noter que la personne du métier saura choisir la couche opaque d'apparence blanche de sorte que des perforations puissent y être réalisées. En outre, cette couche est opaque, de sorte que la matrice de sous-pixels colorés n'est pas visible par l'œil d'un utilisateur par transparence, sauf en utilisant par exemple une lampe au dos du document. Ainsi, par opaque, on entend un bon niveau d'opacité, par exemple un niveau qui cache la matrice de sous-pixels colorés, sans utiliser un appareil d'éclairage sous le dispositif. Aussi, on peut définir « opaque » comme signifiant que la couche opaque d'apparence blanche masque la matrice de sous-pixels colorés pour un utilisateur qui l'observe, sans utiliser un appareil d'éclairage sous le dispositif (par exemple, un éclairage au-dessus du dispositis est possible).

Dans l'image colorée qui apparait, des pixels sont définis comme des régions comprenant des sous-pixels colorés visibles à travers une ou plusieurs perforations, éventuellement une portion de la couche opaque d'apparence blanche, ou encore uniquement une portion de la couche opaque d'apparence blanche (qui peut correspondre à un sous-pixel blanc). Une division de l'image en pixels ayant tous les mêmes dimensions étant possible. On comprend qu'on peut ainsi obtenir une image colorée avec des pixels entièrement blancs ou partiellement blancs, ou encore avec aucune portion de la couche opaque d'apparence blanche.

Comme expliqué ci-avant, une couche lasérisable est telle que l'application d'un faisceau laser sur cette couche génère des niveaux de gris visibles par carbonisation dans cette couche. A titre indicatif, une couche lasérisable peut être une couche de polycarbonate transparente et peut comporter des additifs sensibles au passage d'un faisceau laser car ce faisceau les fait carboniser. Une telle couche lasérisable sera noircie ou au moins grisée partiellement dans toute son épaisseur selon la puissance du laser puisque les additifs sensibles au passage d'un faisceau laser sont répartis uniformément dans toute l'épaisseur de la couche.

L'utilisation de la couche lasérisable permettra d'élargir le gamut de couleur vers les couleurs sombres, puisque des pixels complètement noirs peuvent être obtenus par lasérisation.

La couche lasérisable peut être transparente et donc la couche opaque d'apparence blanche est plus opaque que cette couche.

Enfin, l'utilisation d'un filtre est bien adaptée pour les couches opaques d'apparence blanche fragiles, par exemple des couches fines d'oxydes métalliques, qui pourraient être affectées, par exemple perforées par le faisceau laser à la longueur d'onde de lasérisation.

Le filtre peut soit être une couche filtrante assemblée par laminage, ou, de manière alternative, être la couche lasérisable elle-même. A titre indicatif, on peut utiliser une couche lasérisable qui filtre le rayonnement ultraviolet (UV) et qui est sensible au rayonnement UV pour la lasérisation.

Selon un mode de réalisation particulier, la couche lasérisable comporte des portions noircies par lasérisation.

Par exemple, ces portions noircies sont au-dessus de sous-pixels colorés, pour affecter la teinte perçue. Aussi, ces portions noircies peuvent être au-dessus de portions de la couche opaque d'apparence blanche ou au-dessus de perforations de cette couche. Dès lors, on comprend bien comment le gamut de couleurs est ainsi amélioré (un canal noir est ajouté).

Les portions noircies améliorent le contraste des images colorées obtenues.

Selon un mode de réalisation particulier, la couche opaque d'apparence blanche est choisie pour être perforée par un faisceau laser d'une longueur d'onde de perforation.

Ce mode de réalisation particulier permet de personnaliser l'image colorée de manière simple.

Selon un mode de réalisation particulier, la longueur d'onde de perforation diffère de la longueur d'onde de lasérisation.

Par exemple, cela permet de perforer la couche opaque d'apparence blanche sans que la couche lasérisable ne soit lasérisée.

On pourra utiliser un faisceau laser pour la lasérisation avec une énergie plus importante que le faisceau laser utilisé pour la perforation.

Par exemple, pour une longueur d'onde de lasérisation comprise dans le domaine UV, on peut utiliser une longueur d'onde de perforation dans le domaine infrarouge (le filtre pouvant être configuré pour laisser passer cette longueur d'onde).

Selon un mode de réalisation particulier, un pixel de l'image colorée comporte un sous-pixels coloré visible à travers une perforation et une portion d'apparence blanche de la couche opaque d'apparence blanche formant un sous-pixel blanc du pixel.

Selon un mode de réalisation particulier, la couche opaque d'apparence blanche comprend un oxyde métallique.

L'invention propose également un procédé de fabrication d'un document de sécurité dans lequel on assemble une matrice de sous-pixels colorés avec, au-dessus de la matrice de sous-pixels colorés, une couche opaque d'apparence blanche, le procédé comprenant en outre la formation de perforations à travers la couche opaque d'apparence blanche et en regard de sous-pixels de la matrice de sous-pixels colorés de sorte que lorsque le dispositif est observé par le dessus, une image colorée apparaît, dans lequel on assemble en outre une couche laserisable au-dessus de la couche opaque d'apparence blanche et configurée pour être lasérisée par application d'un faisceau laser à au moins une longueur d'onde de lasérisation, et dans lequel on assemble en outre un filtre limitant le passage d'au moins la longueur d'onde de lasérisation, entre la couche lasérisable et la couche opaque d'apparence blanche ou, la couche lasérisable est configurée pour former un filtre limitant le passage d'au moins la longueur d'onde de lasérisation.

Ce procédé peut être adapté pour la fabrication de tous les modes de réalisation du document de sécurité tel que décrit ci-avant.

Le filtre permet de ne pas dégrader la couche opaque d'apparence blanche, qui peut être très fragile car pouvant être perforée par exemple par application d'un faisceau laser.

Le filtre peut être un filtre qui filtre au moins la longueur d'onde de lasérisation mais qui laisse passer d'autres longueurs d'onde.

Selon un mode de mise en œuvre particulier, on lasérise la couche lasérisable pour obtenir des portions noircies.

Selon un mode de mise en œuvre particulier, la couche opaque d'apparence blanche est perforée par un faisceau laser d'une longueur d'onde de perforation pour obtenir les perforations.

Selon un mode de mise en œuvre particulier, la longueur d'onde de perforation diffère de la longueur d'onde de lasérisation (la longueur d'onde de perforation est de préférence non filtrée par le filtre).

Ce mode de réalisation particulier propose d'utiliser deux longueurs d'ondes de laser différentes, ce qui est avantageux puisque l'énergie nécessaire à la carbonisation peut être égale à plusieurs fois celle nécessaire à la perforation.

En fait, pour un faisceau laser d'une longueur d'onde donnée est utilisé pour la carbonisation est ensuite arrêté par le filtre, il n'est plus possible de transmettre une énergie suffisante pour perforer la couche opaque d'apparence blanche sous le filtre sans carboniser encore la couche lasérisable. Or, il est désirable de pouvoir rendre visible un sous-pixel de couleur sous la couche opaque d'apparence blanche sans carbonisation au droit de ce sous-pixel. Dès lors, l'utilisation d'une autre longueur d'onde, non arrêtée par le filtre ou à tout le moins moins arrêtée par le filtre peut perforer la couche opaque d'apparence blanche sans contribuer à la carbonisation. Cela permet de générer indépendamment des couleurs et un canal noir qui apporte le contraste.

Selon un mode de mise en œuvre particulier, le procédé comprend une phase de recalage dans laquelle on observe la position d'un groupe de sous-pixels colorés préalablement à la formation des perforations qui forment l'image colorée.

La phase de recalage est une phase au cours de laquelle on détermine la position des sous-pixels colorés de la matrice de sous-pixels colorés, pour que la formation des perforations tienne compte de ces positions.

Les sous-pixels colorés étant agencés selon une matrice, ils sont alignés selon deux directions orthogonales. A titre indicatif, la matrice de sous-pixels colorés peut comprendre des sous-pixels ayant un nombre N de couleurs (par exemple N=3), agencés selon un motif dans lequel au moins N sous-pixels tous de couleurs différentes se répète selon les deux directions orthogonales pour former la matrice de sous-pixels colorés.

La position d'un sous-pixel d'une couleur donnée à une position permet de déduire la position des autres-sous pixels, au cours du recalage.

La position de plusieurs sous-pixels colorés permet de mettre en œuvre une interpolation entre ces sous-pixels colorés pour déduire de manière plus fine la position des autres sous-pixels, au cours du recalage. Ainsi, on peut tenir compte des déformations de la matrice de sous-pixels colorés.

L'étape de recalage facilite la mise en œuvre ultérieure de la formation des perforations dans la couche opaque d'apparence blanche, puisqu'elle permet de connaître la couleur des sous-pixels qui seront dévoilés par les perforations.

Selon un mode de mise en œuvre particulier, les sous-pixels colorés du groupe de sous-pixels colorés sont observables à travers une ou plusieurs perforations de la couche opaque d'apparence blanche.

Les perforations utilisées dans cette étape peuvent ne pas être les perforations qui seront utilisées pour que l'image colorée apparaisse, mais des perforations formées avant celles qui seront utilisées pour que l'image colorée apparaisse (bien qu'elles puissent être visibles au sein de l'image colorée).

Selon un mode de mise en œuvre particulier, on forme un ensemble de tranchées selon un motif en forme de grille à travers la couche opaque d'apparence blanche.

Par exemple, ces tranchées sont réalisées par un procédé de démétallisation au moment du dépôt de la couche opaque d'apparence blanche. Alternativement, on pourra déposer la couche opaque d'apparence blanche sur la totalité de la surface et réaliser l'ablation partielle selon par exemple un motif en forme de grille, avant le laminage de cette couche dans le document.

Cet ensemble de tranchées permet d'améliorer l'adhésion de la couche opaque d'apparence blanche aux autres couches du document de sécurité.

Selon un mode particulier de mise en œuvre, on observe la position du groupe de sous-pixels colorés à travers ces tranchées.

Ce mode de mise en œuvre est particulièrement avantageux puisqu'il utilise les tranchées qui améliorent l'adhésion de la couche opaque d'apparence blanche aux autres couches du document de sécurité pour observer les sous-pixels et mettre en œuvre un recalage.

On peut noter que les tranchées peuvent être réalisées au cours d'une étape qui n'est pas celle de formation des perforations, en particulier, les tranchées sont ici réalisées avant les perforations.

### Brève description des dessins

D'autres caractéristiques et avantages de la présente invention ressortiront de la description faite ci-dessous, en référence aux dessins annexés qui en illustrent des exemples de réalisation dépourvus de tout caractère limitatif. Sur les figures:
[Fig. 1] La figure 1 est une vue en coupe d'un document de sécurité avant perforation, selon un exemple,
[Fig. 2] La figure 2 est une vue en coupe du document de la figure 1 après perforation,
[Fig. 3] La figure 3 est une vue en coupe du document de la figure 2 après lasérisation,
[Fig. 4] La figure 4 est une vue de dessus de la matrice de sous-pixels colorés,
[Fig. 5] La figure 5 est une illustration d'interpolations déterminées lors d'un recalage,
[Fig. 6] La figure 6 est une vue en coupe d'un document avec des tranchées avant perforation,
[Fig. 7] La figure 7 est une vue de dessus du document de la figure 6, et
[Fig. 8] La figure 8 est une vue en coupe d'un document avec une couche lasérisable filtrante.

### Description des modes de réalisation

On va maintenant décrire des documents de sécurité comprenant à la fois des matrices de sous-pixels colorés et des couches opaques d'apparence blanche, avec un gamut de couleur amélioré au moins en termes de luminosité.

Les images formées par ces sous-pixels sont des images personnalisables, qui peuvent être différentes pour chaque document, et qui peuvent être propres à chaque utilisateur de document.

Les documents décrits ici peuvent être des documents d'identités physiques tels qu'un passeport, une carte d'identité, un permis de conduire, un permis de séjour, etc. En fait, les documents décrits ici peuvent être associés à un utilisateur, et les images colorées qui seront obtenues peuvent être des images des visages des utilisateurs.

Sur la figure 1, on a représenté schématiquement un document 100 obtenu par l'assemblage de différentes couches, qui peut avoir été mis en œuvre au moyen d'un laminage.

Le document 100 comporte tout particulièrement une matrice de sous-pixels colorés 101, par exemple une couche transparente ou opaque sur laquelle on a imprimé des éléments colorés qui forment chacun des sous-pixels colorés. Ici, la matrice de sous-pixels colorés comporte des sous-pixels ayant trois couleurs possibles, des sous-pixels cyans SB, des sous-pixels magentas SM, et des sous-pixels jaunes SJ. On retrouve ici les trois couleurs du modèle de couleurs bien connu de la personne du métier sous l'acronyme anglo-saxon CMY (« Cyan Magenta Yellow »). L'invention n'est pas limitée à ce modèle de couleurs et peut aussi utiliser un modèle tel que le modèle RGB (« Red Green Blue » en anglais soit Rouge, Vert, Bleu). Bien entendu, on peut utiliser d'autres triplets de couleurs qui diffèrent du CMY et du RGB.

Les sous-pixels sont agencés selon une matrice qui sera décrite plus en détail en référence à la figure 4. On peut néanmoins noter qu'un motif PM de trois sous-pixels SB, SM, et SJ est répété plusieurs fois dans la coupe visible sur la figure 1.

Au-dessus de la matrice de sous-pixels colorés, on a assemblé une couche opaque d'apparence blanche 102, par exemple une couche fine d'oxyde métallique. Cette couche peut être choisie pour que des perforations puissent être formées dans cette couche facilement, par exemple par application d'un faisceau laser avec une longueur d'onde donnée appelée longueur d'onde de perforation.

Au-dessus de la couche opaque d'apparence blanche 102, on a agencé une couche lasérisable 103. Cette couche lasérisable est une couche initialement transparente qui contient des particules qui peuvent être carbonisées par application d'un faisceau laser, et tout particulièrement d'un faisceau laser à une longueur d'onde donnée appelée longueur d'onde de lasérisation. L'application du faisceau laser va créer des portions en niveaux de gris voire des portions noires dans la couche lasérisable. A titre indicatif, la couche lasérisable comporte du polycarbonate et les particules qui réagissent aux faisceaux laser.

Afin de ne pas endommager la couche opaque d'apparence blanche 102 lors de la lasérisation du document 100, un filtre 104 est agencé entre la couche lasérisable 103 et la couche opaque d'apparence blanche 102. Ce filtre est configuré pour limiter le passage d'un faisceau laser à la longueur d'onde de lasérisation, de sorte que cette longueur d'onde n'atteint pas la couche opaque d'apparence blanche. Par contre, préférentiellement, ce filtre est passant pour la longueur d'onde de perforation mentionnée ci-avant, qui diffère de la longueur d'onde de lasérisation.

Par exemple, le filtre peut comprendre une couche de polymère (éventuellement du même type de polymère que d'autres couches du document) mais chargé d'une substance qui absorbe un spectre donné comprenant la longueur d'onde de lasérisation. La transmittance du filtre est donc faible sur la longueur d'onde de lasérisation et plus forte sur d'autres longueurs d'ondes (notamment la longueur d'onde de perforation).

On peut noter que la substance utilisée peut être différente selon que l'on souhaite arrêter/filtrer un rayonnement infrarouge ou ultraviolet. Il est aussi possible d'utiliser une couche de polycarbonate lasérisable qui filtre aussi les UV et qui est lasérisée par un rayonnement UV.

Par exemple, et comme cela sera décrit en référence à la figure 8, on peut utiliser une couche de polycarbonate qui se carbonise en surface avec un laser ayant un rayonnement UV, et mettre en œuvre la perforation de la couche opaque d'apparence blanche avec un rayonnement infrarouge de faible puissance (de sorte qu'il ne carbonise pas la couche lasérisable).

De manière optionnelle, une couche intermédiaire transparente 105, par exemple en polycarbonate, est agencée entre la couche opaque d'apparence blanche 102 et le filtre 104.

Aussi, de manière optionnelle, sous la matrice de sous-pixels colorés 101, on a agencé une couche de protection 107 qui peut être opaque ou transparente, par exemple en polycarbonate.

La figure 2 montre le document 100 après qu'une étape dans laquelle on forme des perforations PF dans la couche opaque d'apparence blanche ai été mise en œuvre. Cette étape peut comporter l'application d'un faisceau laser à la longueur d'onde de perforation.

A ce stade, on note que chaque motif de sous-pixels colorés PM est associé à différentes perforations. De la gauche vers la droite sur la figure :
- le premier motif est associé à une perforation unique au-dessus de son sous-pixel cyan, lorsqu'il est observé depuis le dessus du document, il aura une apparence de cyan très lumineux (il est associé à deux portions d'apparence blanche) ;
- le deuxième motif est associé à deux perforations au-dessus de son sous-pixel cyan et au-dessus de son sous-pixel jaune, il aura une apparence verte bien lumineuse (il est associé à une portion d'apparence blanche) ;
- le troisième motif n'a aucune perforation, il apparaitra blanc en étant observé par le dessus ; et
- le quatrième motif comporte des perforations au-dessus de tous ses sous-pixels, il aura une apparence grise du fait de la combinaison des trois composantes cyan, jaune, et magenta.

Une image colorée apparait en regardant le document 100, avec des couleurs plus lumineuses que dans les techniques selon l'art antérieur. On peut noter que la combinaison des motifs et des perforations forme des pixels d'image, mais, comme cela sera décrit ci-après, on appelle pixel ceux obtenus après l'étape optionnelle de lasérisation.

Sur la figure 3, on a représenté le document 100 après qu'une étape de lasérisation ait été mise en œuvre. Dans cette étape, on a appliqué un faisceau laser sur le dessus du document 100 pour former des portions noircies (ou au moins grises) dans l'épaisseur de la couche lasérisable 103.

Plus précisément, on a formé une portion noircie PN1 au-dessus du sous-pixel jaune du motif de sous-pixel le plus à gauche sur la figure, et une portion noircie PN2 au-dessus des sous-pixels magenta et jaune du troisième motif de sous-pixel en partant de la gauche sur la figure. Ainsi, on obtient une image colorée lorsque l'on observe le document 100 depuis le dessus comprenant (en considérant les pixels de la gauche vers la droite sur la figure) :
- un pixel PX1 d'apparence cyan, moins lumineux que celui que l'on obtenait pour la figure 2 au même emplacement ;
- un pixel PX2 d'apparence verte, identique à celui de la figure 2 au même emplacement ;
- un pixel PX3 d'apparence grise, qui résulte de la présence de la portion noircie PN2 sur les deux tiers de la surface du pixel PX3 ; et
- un pixel PX4 d'apparence grise, identique à celui de la figure 2 au même emplacement.

On comprend que la combinaison de la couche opaque d'apparence blanche102, perforée, avec la couche lasérisée 103, permet d'obtenir un gamut de couleurs très large, en particulier pour les couleurs les plus lumineuses.

Sur la figure 4, on a représenté une vue de dessus de la matrice de sous-pixels colorés 101. A titre indicatif, la surface occupée par le pixel PX1 décrit en référence à la figure 3 est représentée par un rectangle en trait discontinu.

Ici, des lignes colorées sont alignées par groupe de trois couleurs soit trois lignes.

On peut noter que dans des solutions selon l'art antérieur, une quatrième ligne blanche peut être ajoutée pour obtenir des couleurs plus lumineuses. Cela étant, l'ajout de cette quatrième ligne va augmenter la taille des pixels et diminuer la résolution des images, tout en étant moins satisfaisante en termes de gamut de couleurs car la saturation maximum possible des couleurs sera plus faible. En effet lorsque seules 3 couleurs sont présentent sans le blanc, chacune d'elle couvre 1/3 de la surface, alors que si les lignes de blanc sont présentes, chaque couleur ne couvre qu'1/4 de la surface, conduisant à une moindre saturation.

D'autres agencements sont possibles, et notamment avec d'autres couleurs et d'autres formats de matrice.

Sur la figure 5, on a représenté le résultat d'une phase de recalage.

Cette phase de recalage (« registration » en anglais) est mise en œuvre préalablement à la formation des perforations et vise à connaître la position des sous-pixels colorés de la matrice de sous-pixels colorés, en particulier en cas de déformations de cette matrice au sein d'un document.

Le recalage peut être mis en œuvre automatiquement, par exemple au moyen d'un système informatique équipé d'une caméra pour observer les documents.

Dans cette phase, on peut observer la position d'un groupe de sous-pixels colorés notés PO sur la figure 5. Par exemple, ces sous-pixels peuvent être observés par des perforations initiales uniquement utilisées pour le recalage. De manière alternative, on peut observer les sous-pixels colorés par transparence à travers le document, par exemple en utilisant un dispositif d'éclairage puissant sous le document.

De par la position observée des sous-pixels colorés PO (qui ont des couleurs attendues en des emplacements attendus), on peut déduire par exemple des équations polynomiales par régression qui passent par ces points et obtenir une transformation à appliquer à la matrice pour estimer la position de chaque sous-pixel coloré. Cette transformation déforme en fait un quadrillage initialement orthonormé.

Cette étape est avantageuse pour les sous-pixels ayant des dimensions de l'ordre de 60 à 70 micromètres, pour s'assurer que l'on applique un faisceau laser au-dessus des bons sous-pixels pour faire apparaitre sur chaque document une image colorée avec les bonnes teintes.

Sur la figure 6, on a représenté un document 100' selon une variante dans laquelle une tranchée TR a été formée dans une couche opaque d'apparence blanche 102'. Les éléments qui portent les mêmes références sur cette figure et sur les figures 1 à 5 sont identiques.

Cette tranchée TR permet d'améliorer l'adhésion entre la couche opaque d'apparence blanche 102', qui peut comporter un oxyde métallique, et les autres couches du document qui sont par exemple en polymère.

En outre, à travers cette tranchée qui est formée avant les perforations, on peut observer des sous-pixels colorés. Ceci permet de mettre en œuvre le recalage, les pixels du groupe de pixel étant visibles à travers la tranchée (ou les tranchées s'il y en a plusieurs comme sur la figure 7).

Une disposition avantageuse pour des tranchées TR est représentée sur la figure 7, sur laquelle, en vue de dessus, on voit qu'un motif de grille est formé par les tranchées TR.

Sur la figure 8, on a représenté un document 100" selon une autre variante. Les éléments qui portent les mêmes références sur cette figure et sur les figures 1 à 5 sont identiques. Ici, la couche lasérisable 103' réagit, pour la lasérisation, à un rayonnement avec une longueur d'onde de lasérisation dans le domaine des ultraviolets (UV). Cette couche est en outre configurée pour agir comme un filtre pour les UV (la carbonisation peut se réaliser sur la surface supérieure sur la figure). De ce fait, le rayonnement UV n'affecte pas la couche opaque d'apparence blanche 102 et ne la dégrade pas lors de la lasérisation.

La couche opaque d'apparence blanche peut néanmoins être perforée avec un faisceau laser d'une longueur d'onde dans le domaine des infrarouges, par exemple de basse intensité. La couche lasérisable 103' peut être configurée pour laisser passer ce faisceau laser infrarouge. Ce mode de réalisation est avantageux en ce qu'il nécessite moins de couches pour former un document.

On peut noter que les perforations décrites ici peuvent avoir des dimensions de l'ordre de celles d'un sous-pixel ou encore des dimensions plus petites que celles d'un sous-pixel. Les portions noircies peuvent également avoir des dimensions de l'ordre de celles d'un sous-pixel ou encore des dimensions plus petites que celles d'un sous-pixel. On comprend que cela permet d'avoir un ajustement fin des couleurs de chaque pixel.

## Revendications

1. Document de sécurité comprenant un empilement de couches comportant une matrice (101) de sous-pixels colorés (SB, SM, SJ), une couche opaque d'apparence blanche (102) au-dessus de la matrice de sous-pixels colorés, dans lequel la couche opaque d'apparence blanche comporte des perforations (PF) en regard de sous-pixels de la matrice de sous-pixels colorés de sorte que lorsque le dispositif est observé par le dessus, une image colorée apparaît,
le document comprenant en outre une couche laserisable (103) agencée au-dessus de la couche opaque d'apparence blanche et configurée pour être lasérisée par application d'un faisceau laser à au moins une longueur d'onde de lasérisation, et le document comportant en outre un filtre (104) limitant le passage d'au moins la longueur d'onde de lasérisation, le filtre étant agencé entre la couche lasérisable et la couche opaque d'apparence blanche.

2. Document selon la revendication 1 dans lequel la couche lasérisable comporte des portions noircies (PN1, PN2) par lasérisation.

3. Document selon l'une quelconque des revendications 1 ou 2, dans lequel la couche opaque d'apparence blanche est choisie pour être perforée par un faisceau laser d'une longueur d'onde de perforation.

4. Document selon les revendications 1 à 3, dans lequel la longueur d'onde de perforation diffère de la longueur d'onde de lasérisation.

5. Document selon l'une quelconque des revendications 1 à 4, dans lequel un pixel (PX1) de l'image colorée comporte un sous-pixels coloré visible à travers une perforation et une portion d'apparence blanche de la couche opaque d'apparence blanche formant un sous-pixel blanc du pixel.

6. Document selon l'une quelconque des revendications 1 à 5, dans lequel la couche opaque d'apparence blanche comprend un oxyde métallique.

7. Procédé de fabrication d'un document de sécurité dans lequel on assemble une matrice (101) de sous-pixels colorés (SB, SM, SJ) avec, au-dessus de la matrice de sous-pixels colorés, une couche opaque d'apparence blanche (102), le procédé comprenant en outre la formation de perforations (PF) à travers la couche opaque d'apparence blanche et en regard de sous-pixels de la matrice de sous-pixels colorés de sorte que lorsque le dispositif est observé par le dessus, une image colorée apparaît,
dans lequel on assemble en outre une couche laserisable (103) au-dessus de la couche opaque d'apparence blanche et configurée pour être lasérisée par application d'un faisceau laser à au moins une longueur d'onde de lasérisation, et dans lequel on assemble en outre un filtre (104) limitant le passage d'au moins la longueur d'onde de lasérisation, entre la couche lasérisable et la couche opaque d'apparence blanche.

8. Procédé selon la revendication 7, dans lequel on lasérise la couche lasérisable pour obtenir des portions noircies.

9. Procédé selon l'une quelconque des revendications 7 ou 8, dans lequel la couche opaque d'apparence blanche est perforée par un faisceau laser d'une longueur d'onde de perforation pour obtenir les perforations.

10. Procédé selon la revendication 9, dans lequel la longueur d'onde de perforation diffère de la longueur d'onde de lasérisation.

11. Procédé selon l'une quelconque des revendications 7 à 10, comprenant une phase de recalage dans laquelle on observe la position d'un groupe de sous-pixels colorés préalablement à la formation des perforations qui forment l'image colorée.

12. Procédé selon la revendication 11, dans lequel les sous-pixels colorés du groupe de sous-pixels colorés sont observables à travers une ou plusieurs perforations de la couche opaque d'apparence blanche.

13. Procédé selon l'une quelconque des revendications 7 à 12, dans lequel on forme un ensemble de tranchées (TR) selon un motif en forme de grille à travers la couche opaque d'apparence blanche.

14. Procédé selon les revendications 12 et 13, dans lequel on observe la position du groupe de sous-pixels colorés à travers les tranchées.

## Patentansprüche

1. Sicherheitsdokument, umfassend einen Schichtstapel, der eine Matrix (101) farbiger Subpixel (SB, SM, SJ), eine weiß erscheinende deckende Schicht (102) über der Matrix farbiger Subpixel aufweist, wobei die weiß erscheinende deckende Schicht Perforationen (PF) gegenüber Subpixeln der Matrix farbiger Subpixel aufweist, so dass, wenn die Vorrichtung von oben beobachtet wird, ein farbiges Bild erscheint,
wobei das Dokument ferner eine laserbare Schicht (103) umfasst, die über der weiß erscheinenden deckenden Schicht angeordnet und so eingerichtet ist, dass sie durch Anwendung eines Laserstrahls bei mindestens einer Laserwellenlänge gelasert wird, und das Dokument ferner einen Filter (104) aufweist, der den Durchgang von mindestens der Laserwellenlänge begrenzt, wobei der Filter zwischen der laserbaren Schicht und der weiß erscheinenden deckenden Schicht angeordnet ist.

2. Dokument nach Anspruch 1, wobei die laserbare Schicht durch Lasern geschwärzte Abschnitte (PN1, PN2) aufweist.

3. Dokument nach einem der Ansprüche 1 oder 2, wobei die weiß erscheinende deckende Schicht so gewählt ist, dass sie von einem Laserstrahl mit einer Perforationswellenlänge perforiert wird.

4. Dokument nach den Ansprüchen 1 bis 3, wobei die Perforationswellenlänge von der Laserwellenlänge abweicht.

5. Dokument nach einem der Ansprüche 1 bis 4, wobei ein Pixel (PX1) des farbigen Bildes ein farbiges Subpixel aufweist, das durch eine Perforation sichtbar ist, und ein weiß aussehender Abschnitt der weiß erscheinenden deckenden Schicht ein weißes Subpixel des Pixels bildet.

6. Dokument nach einem der Ansprüche 1 bis 5, wobei die weiß erscheinende deckende Schicht ein Metalloxid umfasst.

7. Verfahren zur Herstellung eines Sicherheitsdokuments, wobei eine Matrix (101) aus farbigen Subpixeln (SB, SM, SJ) mit einer weiß erscheinenden deckenden Schicht (102) oberhalb der Matrix farbiger Subpixel zusammengefügt wird, wobei das Verfahren ferner die Bildung von Perforationen (PF) durch die weiß erscheinende deckende Schicht und gegenüber Subpixeln der Matrix farbiger Subpixel umfasst, so dass, wenn die Vorrichtung von oben beobachtet wird, ein farbiges Bild erscheint,
wobei ferner eine laserbare Schicht (103) über der weiß erscheinenden deckenden Schicht montiert und so eingerichtet ist, dass sie durch Anwendung eines Laserstrahls bei mindestens einer Laserwellenlänge laserbar gemacht wird, und wobei ferner ein Filter (104) montiert wird, der den Durchgang von mindestens der Laserwellenlänge zwischen der laserbaren Schicht und der weiß erscheinenden deckenden Schicht begrenzt.

8. Verfahren nach Anspruch 7, wobei die laserbare Schicht gelasert wird, um geschwärzte Abschnitte zu erhalten.

9. Verfahren nach einem der Ansprüche 7 oder 8, wobei die weiß erscheinende deckende Schicht von einem Laserstrahl mit einer Perforationswellenlänge perforiert wird, um die Perforationen zu erhalten.

10. Verfahren nach Anspruch 9, wobei die Perforationswellenlänge von der Laserwellenlänge abweicht.

11. Verfahren nach einem der Ansprüche 7 bis 10, umfassend eine Neukalibrierungsphase, in der die Position einer Gruppe von farbigen Subpixeln vor der Bildung der Perforationen, die das farbige Bild bilden, beobachtet wird.

12. Verfahren nach Anspruch 11, wobei die farbigen Subpixel der Gruppe der farbigen Subpixel durch eine oder mehrere Perforationen der weiß erscheinenden deckenden Schicht beobachtbar sind.

13. Verfahren nach einem der Ansprüche 7 bis 12, wobei eine Reihe von Gräben (TR) nach einem netzförmigen Muster durch die weiß erscheinende deckende Schicht gebildet wird.

14. Verfahren nach Anspruch 12 und 13, wobei die Position der Gruppe von farbigen Subpixeln durch die Gräben beobachtet wird.

## Claims

1. Security document comprising a stack of layers comprising a matrix (101) of colored sub-pixels (SB, SM, SJ), an opaque layer with a white appearance (102) above the matrix of colored sub-pixels, wherein the opaque layer with a white appearance comprises perforations (PF) facing sub-pixels of the matrix of colored sub-pixels such that, when the device is observed from above, a colored image appears, the document furthermore comprising a laserable layer (103) arranged above the opaque layer with a white appearance and configured to be laserized by applying a laser beam at at least one laserization wavelength, and the document furthermore comprising a filter (104) limiting the passage of at least the laserization wavelength, the filter being arranged between the laserable layer and the opaque layer with a white appearance.

2. Document according to Claim 1, wherein the laserable layer comprises portions (PN1, PN2) that are blackened by laserization.

3. Document according to any one of Claims 1 or 2, wherein the opaque layer with a white appearance is chosen so as to be perforated by a laser beam with a perforation wavelength.

4. Document according to Claims 1 to 3, wherein the perforation wavelength is different from the laserization wavelength.

5. Document according to any one of Claims 1 to 4, wherein a pixel (PX1) of the colored image comprises a colored sub-pixel visible through a perforation and a portion with a white appearance of the opaque layer with a white appearance forming a white sub-pixel of the pixel.

6. Document according to any one of Claims 1 to 5, wherein the opaque layer with a white appearance comprises a metal oxide.

7. Method for manufacturing a security document, comprising assembling a matrix (101) of colored sub-pixels (SB, SM, SJ) with, above the matrix of colored sub-pixels, an opaque layer with a white appearance (102),
the method furthermore comprising forming perforations (PF) through the opaque layer with a white appearance and facing sub-pixels of the matrix of colored sub-pixels such that, when the device is observed from above, a colored image appears, wherein a laserable layer (103) is furthermore assembled above the opaque layer with a white appearance and configured to be laserized by applying a laser beam at at least one laserization wavelength, and wherein a filter (104) limiting the passage of at least the laserization wavelength is furthermore assembled between the laserable layer and the opaque layer with a white appearance.

8. Method according to Claim 7, wherein the laserable layer is laserized so as to obtain blackened portions.

9. Method according to any one of Claims 7 or 8, wherein the opaque layer with a white appearance is perforated by a laser beam with a perforation wavelength so as to obtain the perforations.

10. Method according to Claim 9, wherein the perforation wavelength is different from the laserization wavelength.

11. Method according to any one of Claims 7 to 10, comprising a registration phase comprising observing the position of a group of colored sub-pixels prior to the formation of the perforations that form the colored image.

12. Method according to Claim 11, wherein the colored sub-pixels of the group of colored sub-pixels may be observed through one or more perforations in the opaque layer with a white appearance.

13. Method according to any one of Claims 7 to 12, wherein a set of trenches (TR) is formed in a grid-shaped pattern through the opaque layer with a white appearance.

14. Method according to Claims 12 and 13, wherein the position of the group of colored sub-pixels is observed through the trenches.|
